# DEMANDE DE BREVET EUROPEEN

(11) **EP 0 504 070 A1**
(43) Date de publication de la demande: **16.09.1992**
(21) Numéro de dépôt: 92420048.8
(22) Date de dépôt: 14.02.1992
(51) Int. Cl.: F23Q 2/16

(54) **Briquet de sécurité, à ouverture de gaz différée**

(30) Priorité: 14.03.1991 FR 9103365
(71) Demandeur: CRICKET (Société Anonyme de droit français), F-69140 Rillieux-la-Pape (FR)
(72) Inventeur: Frigiere, René, F-69260 Charbonnieres Les Bains (FR)
(74) Mandataire: Maureau, Philippe

(57) **Abrégé**

Ce briquet est du type comprenant, dans un corps (2), un réservoir (3a,3b) de combustible gazeux, stocké en phase liquide, un réducteur de pression-évaporateur et un brûleur-soupape (4) de fermeture de la sortie de gaz commandé par un levier (5) articulé sur un axe (6) orthogonal à celui (4a) du brûleur-soupape (4), dont l'extrémité antérieure (5a) normalement appliquée contre un épaulement (4c) du brûleur-soupape (4), tend constamment à maintenir la soupape (4) en position de fermeture, et dont l'extrémité postérieure d'actionnement (5b), est constamment soumise à l'action d'un moyen à ressort (8) qui tend à le faire pivoter dans le sens (9) correspondant à la fermeture de la soupape (4), et dans lequel, en plus du premier moyen à ressort (8), il est prévu un second moyen élastique (11, 12, 16, 18), interposé entre le premier (8) et la soupape (4), destiné à agir sur la soupape (4), en série et dans le même sens que le premier (8), avec une force inférieure à celle du premier moyen élastique (8) mais supérieure à celle engendrée par la pression du gaz et tendant à ouvrir la soupape (4).

Le second moyen élastique est constitué par une pièce annulaire axialement déformable (11, 12), entourant l'extrémité supérieure du brûleur-soupape (4) à laquelle elle est liée axialement et formant l'épaulement (4c) contre lequel est appliquée l'extrémité antérieure (5a) du levier de commande (5), qui sous l'action du premier moyen élastique (8) maintient normalement le brûleur-soupape (4) en position de fermeture.

## Description

La présente invention concerne un briquet de sécurité, à ouverture de gaz différée, du type comprenant, aménagé dans son corps, un réservoir de combustible normalement gazeux, stocké en phase liquide, un réducteur de pression-évaporateur situé entre le réservoir et un brûleur-soupape de fermeture de la sortie de gaz commandée par un levier articulé sur un axe orthogonal à celui du brûleur-soupape, dont une extrémité, ou extrémité antérieure, normalement appliquée contre un épaulement du brûleur-soupape, tend constamment à maintenir la soupape en position de fermeture, à l'encontre de la pression exercée sur elle par le gaz et dont l'autre extrémité, ou extrémité postérieure d'actionnement, est constamment soumise à l'action d'un moyen à ressort qui tend à le faire pivoter dans le sens correspondant à la fermeture de la soupape.

L'allumage d'un tel briquet consiste à agir sur l'extrémité postérieure du levier, à l'encontre du moyen à ressort précité, pour libérer la soupape en vue de son ouverture sous l'action du gaz sous pression et à actionner, à peu près simultanément, un mécanisme de production d'une étincelle d'allumage.

On conçoit aisément qu'il est préférable que l'ouverture de la soupape ne se produise qu'à la fin de la manoeuvre du levier, non seulement pour que la libération du gaz ne se fasse qu'à l'instant de la production de l'étincelle, dans le cas où cette dernière est postérieure au début de manoeuvre du levier, ce qui favorise l'allumage, mais aussi, pour que le temps d'ouverture de la soupape soit réduit le plus possible. Comme, en outre, il est fréquent qu'un tel briquet soit serré dans une poche de vêtement ou de sac, il est possible que l'une des contraintes auxquelles il est soumis tende à faire basculer le levier dans le sens de l'ouverture de la soupape et, en l'absence de course neutre, un tel basculement entraîne inévitablement une perte inutile de gaz.

Par ailleurs, il est particulièrement intéressant que la soupape ne soit ouverte qu'en fin de course de son levier de commande, lorsque le briquet est un briquet à l'épreuve des enfants, c'est-à-dire comportant un mécanisme de blocage du levier de commande en position de fermeture de la soupape, susceptible d'être manoeuvré en position escamotée pour permettre l'allumage de la flamme mais, normalement, ramené automatiquement en position active de blocage après chaque manoeuvre du levier de commande.

Un tel mécanisme est connu par le document WO-A-90/12254.

Ce mécanisme comprend des butées escamotables normalement situées sur la trajectoire d'une partie de l'extrémité postérieure du levier de commande. Pour que ce mécanisme joue parfaitement son rôle, il est nécessaire qu'il s'oppose à tout pivotement du levier, même sur une très petite course angulaire, puisque, dès sa libération par le levier de commande, la soupape est repoussée en position d'ouverture par le gaz sous pression, libéré par le réducteur de pression-évaporateur. Or, non seulement, les tolérances de fabrication ne permettent pas d'éliminer tout jeu entre le levier de commande et les butées escamotables de son mécanisme de blocage mais, en outre, la déformation progressive du levier, notamment à cause de la chaleur engendrée par la flamme, tend à augmenter ce jeu au détriment de la sécurité.

Par le brevet FR-2 280 029, on connaît un briquet du type précité dans lequel l'ouverture de la soupape par le levier de commande est différée par l'adaptation d'un un second moyen élastique, interposé entre le premier et la soupape, destiné à agir sur la soupape, en série et dans le même sens que le premier, c'est-à-dire dans le sens de la fermeture de la soupape, mais avec une force inférieure à celle du premier moyen élastique mais' supérieure à celle engendrée par la pression du gaz et tendant à ouvrir la soupape.

Ainsi, en position de repos du briquet, c'est-à-dire de fermeture de la soupape, le premier moyen élastique maintient le second en position activée au maximum, tel que comprimé et la somme des deux réactions des moyens élastiques s'oppose à l'ouverture de la soupape. Ce n'est qu'au cours de la manoeuvre du levier de commande, dans le sens de l'ouverture de la soupape, que le second moyen élastique continue seul, dans un premier temps, à s'opposer à l'ouverture de la soupape et ce n'est qu'en manoeuvrant plus encore le levier de commande que la désactivation du second moyen élastique libère suffisamment la soupape pour autoriser son ouverture.

Il est donc évident que la présence de ce second moyen élastique diffère l'ouverture de la soupape d'un temps correspondant à une fraction prédéterminée de la course angulaire, ou course neutre, dans le sens de l'ouverture de la soupape, du levier de commande de son ouverture/fermeture.

Dans le briquet objet du brevet français précité, le second moyen élastique est constitué par le levier de commande conformé de manière à présenter une section déformable élastiquement, entre son extrémité antérieure d'appui sur le brûleur-soupape et son extrémité postérieure d'actionnement et cela est réalisé par le fait que l'extrémité antérieure du levier de commande qui entoure totalement ou partiellement l'extrémité supérieure du brûleur-soupape est divisée, par une fente en V, en deux segments superposés, liés l'un à l'autre par un voile de matière élastique, faisant office de charnière élastique, et dont celui inférieur est normalement incliné vers le bas mais peut être rapproché élastiquement du segment supérieur sous l'action d'une force inférieure à celle engendrée par le premier moyen élastique mais supérieure à celle engendrée par la pression du gaz sous la soupape. Bien que donnant toute satisfaction sur le plan du fonctionnement, ce briquet présente l'inconvénient d'être d'un prix de revient élevé en raison du coût de son levier de commande.

La présente invention vise à pallier cet inconvénient.

A cet effet, dans le briquet qu'elle concerne et qui est du type précité, le second moyen élastique est constitué par une pièce annulaire axialement déformable, entourant l'extrémité supérieure du brûleur-soupape à laquelle elle est liée axialement et formant l'épaulement contre lequel est appliquée l'extrémité antérieure du levier de commande qui, sous l'action du premier moyen élastique, maintient normalement le brûleur soupape en position de fermeture.

Suivant une première forme d'exécution simple de l'invention, la pièce annulaire formant le second moyen élastique est constituée par une rondelle élastiquement déformable, telle qu'en acier à ressort, rendue solidaire de l'extrémité supérieure du brûleur-soupape pour servir d'épaulement d'appui à l'extrémité antérieure du levier de commande, pour le maintien de la soupape en position de fermeture.

Suivant une variante de cette forme d'exécution de l'invention, la pièce annulaire formant le second moyen élastique est constituée par une rondelle en matériau élastiquement compressible tel qu'en une mousse de matière plastique, comme une résine élastomère, un caoutchouc ou autre résine similaire, emmanchée sur l'extrémité supérieure du brûleur-soupape pour servir d'épaulement d'appui à l'extrémité antérieure du levier de commande, pour le maintien de la soupape en position de fermeture.

Suivant une autre forme d'exécution de l'invention, la pièce annulaire formant le second moyen élastique est constituée par un ressort hélicoïdal entourant l'extrémité supérieure du brûleur-soupape et normalement comprimé entre l'épaulement du brûleur-soupape et l'extrémité antérieure de son levier de commande.

De toute façon, l'invention sera bien comprise, à l'aide de la description qui suit, en référence au dessin schématique annexé représentant, à titre d'exemples non limitatifs, quelques formes d'exécution de ce briquet de sécurité :
**figures 1 et 2** sont des vues partielles en coupes verticales, montrant la tête ou extrémité supérieure d'un briquet à gaz selon une forme d'exécution simple de l'invention, avec le levier de commande de l'ouverture/fermeture du brûleur-soupape en position, respectivement, de repos et fermeture du brûleur-soupape et de préouverture du brûleur-soupape ;
**figures 3 et 4** sont des figures similaires aux figures 1 et 2 montrant une variante de cette forme d'exécution ;
**figure 5 et 6** sont des vues similaires aux figures 1 et 2, montrant une autre forme d'exécution de ce briquet.

Sur le dessin, on peut voir la partie supérieure du corps 2 de ce briquet, avec les deux compartiments communiquant entre eux, 3a,3b, du réservoir de combustible normalement gazeux mais stocké en phase liquide. Cette partie supérieure du corps 2 du briquet supporte, d'un côté, à gauche sur le dessin, le brûleur-soupape 4 d'axe vertical 4a et dont l'extrémité supérieure 4b mobile axialement est normalement maintenue en position basse de fermeture, comme illustré sur les figures 1, 3, 5 et 7 du dessin, par un levier de commande 5 d'ouverture/fermeture du brûleur-soupape 4. L'axe d'articulation horizontal 6 du levier 5 est porté par une chape dont un seul bras 7 est visible sur le dessin.

L'extrémité antérieure 5a du levier 5, c'est-à-dire celle située à gauche sur le dessin, est conformée en couronne de manière à entourer l'extrémité supérieure 4b du brûleur-soupape 4, tandis que son autre extrémité, ou extrémité postérieure d'actionnement 5b est constamment soumise à l'action d'un ressort hélicoïdal 8 comprimé entre elle et la partie supérieure du corps 2 du briquet. Ce ressort 8, qui constitue le premier moyen. élastique de ce briquet, tend constamment à faire pivoter le levier 5 dans le sens de la flèche 9, c'est-à-dire dans le sens suivant lequel son extrémité antérieure 5a maintient le brûleur-soupape 4 en position de fermeture par appui contre un épaulement 4c de ce brûleur soupape 4.

En actionnant le levier 5, par son extrémité postérieure 5b, verticalement de haut en bas, on le fait pivoter dans le sens opposé à celui de la flèche 9, ce qui a pour effet de permettre le soulèvement du brûleur-soupape 4 en position d'ouverture sous l'effet de la pression du gaz.

Pour ne pas charger inutilement le dessin, on n'a pas représenté le mécanisme d'allumage de ce briquet, c'est-à-dire le mécanisme chargé de produire une étincelle d'allumage du gaz après ouverture du brûleur-soupape. Ce mécanisme d'allumage, qui peut être d'un type quelconque, à pierre pyrophorique, à quartz piézo-électrique ou autre, est agencé pour être actionné en même temps, juste avant ou juste après le levier de commande 5 dans le sens de l'ouverture du brûleur-soupape 4.

La contrainte à laquelle le levier 5 est constamment soumis par le ressort 8 tend à l'infléchir dans un sens correspondant à l'avancement du moment de l'ouverture du brûleur-soupape 4. En outre, la chaleur communiquée par le brûleur-soupape 4 au levier 5 tend à le déformer dans le même sens. Or cette ouverture prématurée du brûleur-soupape 4 est à éviter, puisque source de consommation supplémentaire inutile.

Par ailleurs, dans les briquets de ce type à l'épreuve des enfants et comportant, en-dessous de l'extrémité postérieure 5b d'actionnement du levier 5, des butées escamotables destinées à en limiter le pivotement dans le sens de l'ouverture du brûleur-soupape 4, les exigences de montage automatique de ces briquets liées aux conditions de fabrication de leurs éléments constitutifs, rendent inévitable la présence d'un jeu entre le levier 5 et les butées escamotables, jeu qui rend possible l'ouverture du brûleur-soupape 4 malgré la présence des butées.

Il est évident que, dans ce cas, cette ouverture prématurée est à éviter de manière impérative, puisqu'elle rendrait caduques les précautions prises à l'égard des enfants.

C'est pourquoi, entre le premier moyen élastique destiné à garantir la fermeture du brûleur-soupape 4 et constitué, dans les exemples illustrés sur le dessin, par le ressort hélicoïdal 8 et le brûleur-soupape 4, il est prévu un second moyen élastique apte à engendrer une seconde force de fermeture du brûleur-soupape 4, indépendant du premier, monté en série avec lui pour agir dans le même sens mais dont la force est inférieure à celle du premier mais supérieure à celle engendrée par la pression du combustible visant à ouvrir le brûleur-soupape 4.

Ainsi, même lorsque le premier moyen élastique est désactivé, par une action sur le levier 5 visant à le faire pivoter dans le sens correspondant à la libération du brûleur-soupape 4, c'est-à-dire dans le sens opposé à la flèche 9, le second moyen élastique assure le maintien du brûleur-soupape 4 en position de fermeture jusqu'à ce qu'il soit, à son tour, désactivé par la poursuite du pivotement du levier 5 dans le sens précité.

Naturellement, la course angulaire du levier 5 correspondant à l'ouverture du brûleur-soupape 4, ou course neutre, dépend de la flèche du second moyen élastique correspondant à l'équilibre de sa force avec celle engendrée par la pression de gaz en amont du brûleur-soupape 4, mais cette flèche est facile à déterminer en fonction de la nature du second moyen élastique.

Selon l'invention et dans un but de simplification de fabrication et de réduction du coût de ce briquet, le second moyen élastique est constitué par une pièce annulaire axialement déformable, entourant l'extrémité supérieure du brûleur-soupape à laquelle elle est liée axialement et formant l'épaulement contre lequel est appliquée l'extrémité antérieure du levier de commande, qui sous l'action du premier moyen élastique, maintient normalement le brûleur soupape en position de fermeture.

Dans l'exemple illustré par les figures 1 et 2, la pièce annulaire formant le second moyen élastique est constituée par une rondelle élastiquement déformable 11, en acier à ressort ou autre matière appropriée, solidaire de l'extrémité supérieure 4b du brûleur-soupape 4 et dont la face supérieure constitue l'épaulement 4c contre lequel l'extrémité antérieure 5a du levier 5 est normalement maintenue appliquée par la force du ressort hélicoïdal 8. En vue d'obtenir une plus grande déformation de la rondelle 11 et, par conséquent, une plus grande course neutre du levier de commande 5, l'extrémité antérieure 5a de ce dernier est munie de bossages inférieurs 5′a, diamétralement opposés.

La variante d'exécution, montrée aux figures 3 et 4 diffère de ce premier exemple par le fait que la rondelle 11 élastiquement déformable est remplacée par une rondelle 12 en un matériau élastiquement compressible et, de préférence, ininflammable, tel qu'en mousse de résine synthétique ou constituée par un ressort hélicoïdal. Le fonctionnnement de ce briquet est directement comparable à celui du premier exemple.

Dans l'exemple illustré par les figures 5 et 6, la pièce annulaire formant le second moyen élastitque est constituée par un ressort hélicoïdal 13 entourant l'extrémité supérieure 4b du brûleur-soupape 4 et qui est normalement comprimé entre un épaulement rigide 4c de ce brûleur-soupape et l'extrémité antérieure 5a du levier de commande 5.

Dans tous les cas, la force engendrée par la rondelle 11 ou 12 ou par le ressort 13 est inférieure à celle engendrée par le ressort 8 qui en provoque la déformation ou la compression maximale, mais supérieure à celle engendrée par la pression du combustible et visant à ouvrir le brûleur-soupape 4.

## Revendications

1. Briquet de sécurité à ouverture de gaz différée du type comprenant, aménagé dans son corps (2), un réservoir (3a,3b) de combustible normalement gazeux, stocké en phase liquide, un réducteur de pression-évaporateur situé entre le réservoir (3a,3b) et un brûleur-soupape (4) de fermeture de la sortie de gaz commandé par un levier (5) articulé sur un axe (6) orthogonal à celui (4a) du brûleur-soupape (4), dont une extrémité, ou extrémité antérieure (5a) normalement appliquée contre un épaulement (4c) du brûleur-soupape (4), tend constamment à maintenir la soupape (4) en position de fermeture, à l'encontre de la pression exercée sur elle par le gaz et dont l'autre extrémité, ou extrémité postérieure d'actionnement (5b), est constamment soumise à l'action d'un moyen à ressort (8) qui tend à le faire pivoter dans le sens (9) correspondant à la fermeture de la soupape (4), et dans lequel, en plus du premier moyen à ressort (8), il est prévu un second moyen élastique (11, 12, 16, 18), interposé entre le premier (8) et la soupape (4), destiné à agir sur la soupape (4), en série et dans le même sens que le premier (8), c'est-à-dire dans le sens de la fermeture de la soupape (4), avec - une force inférieure à celle du premier moyen élastique (8) mais supérieure à celle engendrée par la pression du gaz et tendant à ouvrir la soupape (4), caractérisé en ce que le second moyen élastique est constitué par une pièce annulaire axialement déformable (11, 12), entourant l'extrémité supérieure du brûleur-soupape (4) à laquelle elle est liée axialement et formant l'épaulement (4c) contre lequel est appliquée l'extrémité antérieure (5a) du levier de commande (5), qui sous l'action du premier moyen élastique (8) maintient normalement le brûleur-soupape (4) en position de fermeture.

2. Briquet de sécurité, selon la revendication 1, caractérisé en ce que la pièce annulaire formant le second moyen élastique est constituée par une rondelle (11) élastiquement déformable, telle qu'en acier à ressort, rendue solidaire de l'extrémité supérieure (4b) du brûleur-soupape (4).

3. Briquet de sécurité, selon la revendication 1, caractérisé en ce que la pièce annulaire formant le second moyen élastique est constituée par une rondelle (12) en matériau élastiquement compressible, tel qu'en une mousse de matière plastique, comme une résine élastomère, un caoutchouc ou autre résine similaire, emmanchée sur l'extrémité supérieure (4b) du brûleur-soupape (4).

4. Briquet de sécurité, selon la revendication 1, caractérisé en ce que la pièce annulaire formant le second moyen élastique est constituée par un ressort hélicoïdal (13) entourant l'extrémité supérieure (4b) du brûleur-soupape (4) et normalement comprimé entre l'épaulement rigide (4c) de ce brûleur-soupape et l'extrémité antérieure (5a) du levier de commande (5).
